# EUROPÄISCHE PATENTSCHRIFT

(11) **EP 0 377 125 B1**
(45) Veröffentlichungstag und Bekanntmachung des Hinweises auf die Patenterteilung: **09.12.1992**
(21) Anmeldenummer: 89122399.2
(22) Anmeldetag: 05.12.1989
(51) Int. Cl.: F04F 5/08, F04F 5/46

(54) **Wasserstrahlpumpe**
Water jet pump
Pompe à jet d'eau

(30) Priorität: 15.12.1988 DE 8815597 U
(43) Veröffentlichungstag der Anmeldung: 11.07.1990
(73) Patentinhaber: Anton Steinecker Maschinenfabrik GmbH, D-85318 Freising (DE)
(72) Erfinder: Redl, Simon, D-8309 Reichtershausen (DE)
(74) Vertreter: Grünecker, Kinkeldey, Stockmair & Schwanhäusser Anwaltssozietät

(56) Entgegenhaltungen:
- DE-U- 8 517 429
- GB-A- 391 619
- GB-A- 2 185 534

## Beschreibung

Die Erfindung betrifft eine Wasserstrahlpumpe zum Absaugen und Niederschlagen von staubhaltigen Gasen aus einem Behälter, mit einem Pumpenrohr, an dessen einem Ende ein Injektorrohr mit einer Injektordüse zum Einstrahlen eines Wasserstrahls in das Pumpenrohr angeordnet ist, so daß auf der rückwärtigen Seite des Wasserstrahls im Pumpenrohr ein Unterdruckbereich entsteht, und mit einer Absaugöffnung, die im Unterdruckbereich in das Pumpenrohr mündet.

Derartige Wasserstrahlpumpen sind im Stand der Technik bekannt. Der Vorteil derartiger Wasserstrahlpumpen liegt darin, daß sie ohne Filter arbeiten können, so daß sowohl im Hinblick auf die Wartung als auch im Hinblick auf die gleichbleibende Leistungsfähigkeit Vorteile immer dann erzielt werden können, wenn staubhaltige Gase aus Behältern abgesaugt werden sollen.

Um ein Anwendungsgebiet solcher Wasserstrahlpumpen anzugeben wird auf deren Einsatz im Zusammenhang mit Kieselgurfilteranlagen verwiesen. Um die Kieselgur für den eigentlichen Filter in der richtigen Zusammensetzung und Konzentration zu erhalten, ist es üblich, die Kieselgur zunächst in einen Kieselguranrührbehälter zu schütten, wobei beim Schüttvorgang eine starke Staubentwicklung auftritt. Um zu verhindern, daß aus der Einschüttöffnung der Staub austritt, wird im oberen Bereich des Anrührbehälters eine Wasserstrahlpumpe angeschlossen, die im Anrührbehälter einen gewissen Unterdruck erzeugt, so daß der Kieselgurstaub zur Wasserstrahlpumpe hin abgesaugt und dann durch den Wasserstrahl gebunden und abgeführt wird.

Um den Wirkungsgrad bzw. die Saugleistung der Wasserstrahlpumpe zu erhöhen, wird bei bekannten Wasserstrahlpumpen am Injektorrohr, das mit einem Ende an die Wasserzuleitung angeschlossen ist, am anderen Ende eine Injektordüse verwendet, die den Wasserstrahl in geeigneter Art und Weise formt, insbesondere zur Wandung des Pumpenrohrs hin lenkt. Hierzu ist eine spezielle Ausbildung der Injektordüse erforderlich. So war es z.B. (s. GB-A-391619) im Stand der Technik bekannt, eine Injektordüse zu verwenden, die den Wasserstrahl in einzelne Strahlen aufteilt, die dann durch entsprechende Anströmung der Pumpenrohrinnenwandung spiralförmig dort entlanglaufen und einen Sog erzeugen, der dann auf der rückwärtigen Seite den gewünschten Unterdruck bewirkt. Die hierfür verwendete Einsatzdüse weist auf ihrem Außenmantel entsprechend gekrümmt verlaufende Nuten auf, was insgesamt die Herstellung der Düse teuer und aufwendig gestaltet. Bei anderen Düseneinsätzen wird mit sich verjüngenden Bohrungen und weiteren stahlformenden Elementen gearbeitet, die auch zu einem beträchtlichen Herstellungsaufwand führen.

Der Erfindung liegt die Aufgabe zugrunde, eine Wasserstrahlpumpe zu schaffen, die bei einfachem Aufbau eine hohe Saugleistung bietet.

Zur Lösung dieser Aufgabe ist die eingangs genannte Wasserstrahlpumpe dadurch gekennzeichnet, daß die Injektordüse eine Tragplatte mit einer den Durchmesser des Injektorrohrs verkleinernden Bohrung aufweist und daß auf der stromabwärtsliegenden Seite der Tragplatte ein Stift mittels schmaler Stege mit einer Kegelspitze auf die Bohrung weisend angeordnet ist. Mit diesen Merkmalen ist der Aufbau der Injektordüse äußerst einfach. Die Injektordüse benötigt lediglich eine Tragplatte, einen Stift mit einer Kegelspitze und Stege, die den Stift an der Tragplatte so halten, daß die Kegelspitze auf die Bohrung weist. Die Bohrung hat einen geringeren Durchmesser als das Injektorrohr. Wasser, das unter Druck in das Injektorrohr gelangt, tritt durch die Bohrung der Tragplatte aus dem Injektorrohr aus und gelangt dann in den Wirkungsbereich der Kegelspitze. Die Kegelspitze weitet den Wasserstrahl auf und lenkt ihn in Richtung auf die Innenwandung des Pumpenrohrs. Um die Kegelspitze in ihrer Position zu halten, genügt es, schmale Stege zwischen der Tragplatte und dem Stift, der die Kegelspitze trägt, verlaufen zu lassen. Diese schmalen Stege beeinträchtigen die Strahlaufweitung so gut wie nicht und halten und zentrieren in einfacher Art und Weise die Kegelspitze bezüglich der Bohrung. Die Konstruktion einer so aufgebauten Injektordüse ist äußerst einfach, es hat sich aber gezeigt, daß sich dennoch sehr gute Saugleistungen für eine mit einer solchen Injektordüse ausgestattete Wasserstrahlpumpe erzielen lassen.

In einer vorteilhaften Ausgestaltung der Erfindung sind die zwei schmalen Stege von zwei sich gegenüberliegenden Stahlschweißdrähten gebildet. Dabei können Stahlschweißdrähte sehr geringen Durchmessers verwendet werden. Es hat sich als ausreichend erwiesen, zwei sich gegenüberliegende derartige Schweißdrähte für die Halterung der Kegelspitze an der Tragplatte einzusetzen. Um eine Ablenkung nach außen über den gesamten Durchmesser der Bohrung und des durch die Bohrung hindurchtretenden Wasserstrahls sicherzustellen, ist es vorteilhaft, wenn der Durchmesser der Basisfläche der Kegelspitze zwischen 15 bis 35% größer als der Durchmesser der Bohrung in der Tragplatte ist.

Als Neigungswinkel der Kegelwände zur Kegelmittelachse hat sich ein Winkel zwischen 10° und 14°, vorzugsweise von 12° als besonders geeignet erwiesen. Ein zu großer Winkel hätte die Folge, daß der Wasserstrahl zu stark abgebremst und daher in seiner Strömungsgeschwindigkeit, die die Saugleistung mitbestimmt, gebremst würde. Ein zu flacher Winkel hätte den Nachteil einer zu geringen Strahlaufweitung. Im angegebenen Winkelbereich werden die besten Ergebnisse erzielt.

In weiterer vorteilhafter Ausgestaltung der Erfindung ist der Stift ein Rundstift, an dessen einem Ende die Kegelspitze ausgebildet ist. Dies stellte eine fertigungstechnische Vereinfachung dar, da dann lediglich der Stift an seinem vorderen Ende entsprechend kegelförmig auszubilden ist. Es wäre aber auch denkbar, die Kegelspitze separat herzustellen und dann auf einem geeigneten Tragstift anzuordnen, was aber einen größeren Aufwand bedeutet. Die Gesamtlänge des Stiftes beträgt bei einem bevorzugten Ausführungsbeispiel von seinem stromabwärts gelegenen Ende bis zur Spitze des kegelförmigen Endes dem Dreifachen der Kegelhöhe.

Wenn die Stege vom äußeren Rand der Tragplatte zum stromabwärts gelegenen Ende des Stiftes verlaufen, überschneiden die Stege den sich aufweitenden Wasserstrahl in einem Bereich, in dem der Strahl schon so aufgeweitet ist, daß der Durchtritt der Stege keine nennenswerte Behinderung des Wasserstroms darstellt.

In einer weiteren vorteilhaften Ausgestaltung wird die Injektordüse so angeordnet, daß das stromabwärts gelegene Ende des Stiftes in der Mittelachse der Absaugöffnung angeordnet ist. Damit wird unmittelbar im Bereich der Absaugöffnung der Unterdruck erzeugt, andererseits wird der Staub, der dann durch die Absaugöffnung in das Pumpenrohr eingesogen wird, vom Wasserstrahl mit erfaßt, gebunden und dann zum Auslaufende des Pumpenrohrs befördert.

In den Ansprüchen 9 bis 11 sind für verschiedene Pumpenrohrdurchmesser jeweils die Durchmesser des Injektorrohres, die Bohrungsdurchmesser der Tragplatte und die Durchmesser der Basisfläche des Kegels angegeben, die sich als am geeignetsten herausgestellt haben.

Bei einer weiteren vorteilhaften Ausgestaltung ist vorgesehen, daß am stromabwärts liegenden Ende des Pumpenrohres ein Auffangbehälter für Wasser und Staub angeordnet ist. Der Auffangbehälter ist in der Art eines Überlaufbehälters ausgestaltet, wobei das stromabwärts liegende Ende des Pumpenrohrs in den Auffangbehälter derart eingesetzt ist, daß seine Unterkante unterhalb einer Überlaufkante des Auffangbehälters liegt. Das die Wasserstrahlpumpe durchlaufende Wasser und der teilweise gebundene und teilweise im Strom mitgesaugte Staub fällt in den Auffangbehälter. Im Auffangbehälter bildet sich ein bestimmter Wasserstand aus, wobei der in der Wasserstrahlpumpe nicht gebundene Staub in jedem Fall dann im Wasserbad des Auffangbehälters gebunden wird. Der Überlauf des Wasserbades kann aufgefangen oder in den Boden abgeleitet werden.

Um den Auffangbehälter nach Beendigung des Pumpbetriebs entleeren zu können, weist der Auffangbehälter im Boden eine verschließbare Leerlauföffnung auf.

Eine derartige Wasserstrahlpumpe hat sich insbesondere zum Absaugen an einem Kieselguranrührbehälter als vorteilhaft erwiesen, ist jedoch nicht auf diesen Anwendungsfall beschränkt.

Die Erfindung wird nun im folgenden anhand eines in der Zeichnung dargestellten Ausführungsbeispiels weiter erläutert und beschrieben. Dabei zeigt
Figur 1 eine an einem Kieselguranrührbehälter angeordnete, erfindungsgemäße Wasserstrahlpumpe in Seitenansicht,
Figur 2 eine teilweise geschnittene Seitenansicht der erfindungsgemäßen Injektordüse und
Figur 3 eine Ansicht von oben auf die in Figur 2 dargestellte Injektordüse.

Figur 1 zeigt die erfindungsgemäße Wasserstrahlpumpe 1 angeordnet an einem Kieselguranrührbehälter 2. Die Wasserstrahlpumpe 1 ist seitlich an dem Behälter angeordnet und weist ein Pumpenrohr 5 auf, das im wesentlichen in vertikaler Ausrichtung entlang der Seitenwand des Behälters 2 verläuft. Seitlich im Bereich des oberen Endes 8 des Pumpenrohres 5 ist eine Absaugöffnung 6 ausgebildet, über die die Wasserstrahlpumpe 1 mit dem Innenraum des Behälters 2 in Verbindung steht. Die Wasserstrahlpumpe ist am oberen Ende durch einen Flansch 20 verschlossen, den abdichtend ein Injektorrohr 3 durchsetzt. Das Injektorrohr hat einen geringeren Durchmesser als das Pumpenrohr und verläuft in das Innere des Pumpenrohres. Über dieses Injektorrohr, das am oberen Ende einen Anschlußflansch zum Anschluß an eine Wasserleitung versehen ist, kann Wasser in das Innere des Pumpenrohres eingeleitet werden. Am in der Zeichnung unteren Ende des Injektorrohres sitzt die Injektordüse 4, deren konkrete Ausgestaltung weiter unten anhand der Figuren 2 und 3 weiter erläutert wird.

Das Pumpenrohr 5 verläuft über eine bestimmte Länge, die in der Größenordnung von 1 bis 3 m liegen kann, in vertikaler Richtung seitlich neben dem Behälter 2 und mündet mit seinem stromabwärts liegenden Ende 9 in einem Auffangbehälter 7. Die Unterkante 10 des Pumpenrohres 5 liegt dabei unterhalb einer im Auffangbehälter 7 ausgebildeten Überlauföffnung 17, so daß der das Pumpenrohr durchlaufende Wasserstrahl zusammen mit den abgesaugten Gasen bzw. Staubpartikeln im Auffangbehälter aufgefangen wird. Die Staubpartikel werden dort, sofern sie nicht bereits bei dem Durchtritt durch das Probenrohr vom Wasserstrahl gebunden werden, endgültig gebunden. Das Wasser tritt dann über die Überlaufkante 17 aus und kann entweder einem Abfluß zugeführt werden, kann aber auch wieder aufbereitet und zurück zum Pumpeneingang gebracht werden, so daß ein geschlossener Kreislauf entsteht, der den Wasserverbrauch vermindert. Die Injektordüse 4, die am unteren Ende des Injektorrohres 3 angeordnet ist, ist in der Figur 2 dargestellt. Diese Injektordüse besteht aus einer Tragplatte 11, einem Stift 14 mit einer Kegelspitze 15, sowie aus zwei Schweißdrähten 13a und 13b, die den Stift in der in Figur 2 gezeigten Position halten und ihn mit der Tragplatte 11 verbinden.

Die Tragplatte ist eine einfache Metallplatte, die am unteren Ende das Injektorrohr 3 verschließt. Diese Tragplatte weist eine Bohrung 12 auf, deren Durchmesser abhängig vom Durchmesser des Pumpenrohres 5 gewählt wird, jedoch immer kleiner als der Durchmesser D_{I} des Injektorrohres ist. In dem gezeigten Ausführungsbeispiel ist der Stift 14 ein im Durchmesser runder Stift, an dessen zur Bohrung 12 weisenden Ende die Kegelspitze 15 ausgebildet ist. Der Stift ist so angeordnet, daß die Kegelspitze in Höhe der stromabwärts liegenden Fläche 11a der Tragplatte 11 konzentrisch mit der Bohrungsachse der Bohrung 12 liegt. Der Neigungswinkel α der Kegelspitze bezüglich der Mittelachse M_{S} des Stiftes 14 beträgt in dem dargestellten Ausführungsbeispiel 12°. Die Gesamthöhe l des Stiftes von seinem stromabwärts liegenden Ende 14a bis zur Spitze 14b des Stiftes beträgt das Dreifache der Höhe H_{K} der Kegelspitze 15.

Gehalten wird der Stift in dieser gezeigten Position über zwei schmale Stege, verwirklicht durch zwei Schweißdrähte mit einem Durchmesser von 2mm, die vom Randbereich der Tragplatte 11 ab bis zum Ende 14a des Stiftes 14 verlaufen und jeweils an ihren Enden mit den entsprechenden Teilen verschweißt sind. Wie Figur 3 zeigt, sind in diesem Ausführungsbeispiel lediglich zwei solche Schweißdrähte eingesetzt, was jedoch zur Halterung des Stiftes 14 völlig ausreicht. Der Wasserstrahl wird durch die Anordnung dieser Schweißdrähte in seiner kegelförmigen Ausbreitung nicht nennenswert beeinträchtigt.

Der Durchmesser b der Basisfläche 16 der Kegelspitze 15 ist etwas größer als der Bohrungsdurchmesser a in der Tragplatte, damit eine vollständige Strahlaufweitung auch desjenigen Teils des Wasserstrahls erfolgen kann, der die Bohrung 12 am Randbereich durchsetzt. In Prozentzahlen ausgedrückt hat es sich als günstig erwiesen, wenn der Durchmesser der Basisfläche 16 der Kegelspitze 15 zwischen 15 bis 35% größer als der Durchmesser a der Bohrung 12 in der Tragplatte 14 ist. Stift und Kegelspitze sind in dem gezeigten Ausführungsbeispiel einstückig ausgebildet, es wäre jedoch auch denkbar, die Kegelspitze 15 auf einem gesonderten Tragstift anzuordnen, der jedoch so ausgestaltet sein muß, daß er die ungehinderte Ausbreitung des Wasserstrahlkegels nicht beeinträchtigt.

Der Durchmesser des Injektorrohres, der Durchmesser der Bohrung 12 in der Tragplatte 11 und der Durchmesser der Basisfläche 16 der Kegelspitze 15 müssen dem jeweiligen Pumpenrohrinnendurchmesser angepaßt werden. Für einen Pumpenrohrinnendurchmesser Pᵢ von 80mm hat sich bei einem Innendurchmesser des Injektorrohres von 28mm ein Durchmesser a der Bohrung 12 in der Tragplatte 11 von 5mm und der Durchmesser b der Basisfläche 16 der Kegelspitze von 6mm als optimal erwiesen, während bei gleichem Durchmesser des Injektorrohres für einen Pumpenrohrdurchmesser von 100mm der Bohrungsdurchmesser a 6,2mm und der Durchmesser b 8mm und bei einem Pumpenrohrinnendurchmesser von 125mm der Bohrungsdurchmesser a von 7,7mm und der Durchmesser b von 10mm die besten Ergebnisse bringt.

Im Betrieb wird die Wasserstrahlpumpe mit dem oberen Flansch am oberen Ende des Injektorrohres 3 an eine Wasserquelle angeschlossen, aus der Wasser unter Druck zugeführt werden kann. Der Wasserstrahl tritt durch die Bohrung 12 in der Tragplatte 11 aus und wird unmittelbar am stromabwärts gelegenen Ende der Bohrung 12 von der Kegelspitze 15 aufgeweitet. Es entsteht dabei ein sich erweiternder Wasserstrahlkegel, der dann nach einer gewissen Strecke auf die Innenwandung des Pumpenrohrs 5 auftrifft. Durch die Strahlaufweitung, die mit großen Geschwindigkeiten geschieht, entsteht im rückwärtigen Bereich des Wasserstrahls ein Unterdruck, d.h. im Bereich der Absaugöffnung 6 der Figur 1. Staub, der beispielsweise beim Einschütten von Kieselgur in den Anrührbehälter 2 sich entwickelt, wird über die Absaugöffnung 6 angesaugt und dann mit dem sich nach unten fortpflanzenden Wasserstrom mitgerissen. Der Staub wird dabei vom Wasser gebunden. So weit der Staub nur im Luftsog des Wasserstromes mit zum unteren Ende 9 des Probenrohres 5 mitgerissen wird, wird er dort durch das in dem Auffangbehälter 7 vorhandene Wasser gebunden. Das Wasser tritt dann über die Überlaufkanten 17 wie erwähnt aus und kann dann entweder im Kreislauf umgefördert werden oder zum Ablauf gelangen.

Eine Wasserstrahlpumpe dieses Typs arbeitet wartungsfrei und ist insbesondere in keiner Weise verstopfungsanfällig, so daß mit einer immer gleichbleibenden Pumpleistung gearbeitet werden kann. Die Ausgestaltung der Injektordüse ist zudem äußerst einfach und bringt hohe Saugleistungen mit sich.

## Patentansprüche

1. Wasserstrahlpumpe zum Absaugen und Niederschlagen von staubhaltigen Gasen aus einem Behälter (2), mit einem Pumpenrohr (5), an dessen einem Ende ein Injektorrohr (3) mit einer Injektordüse (4) zum Einstrahlen eines Wasserstrahls in das Pumpenrohr (5) angeordnet ist, so daß auf der rückwärtigen Seite des Wasserstrahls im Pumpenrohr (5) ein Unterdruckbereich entsteht, und mit einer Absaugöffnung, die im Unterdruckbereich in das Pumpenrohr mündet,
dadurch **gekennzeichnet**,
daß die Injektordüse (4) eine Tragplatte (11) mit einer den Durchmesser (D_{I}) des Injektorrohres (3) verkleinernden Bohrung (12) aufweist, und daß auf der stromabwärts liegenden Seite (11a) der Tragplatte ein Stift (14) mittels schmaler Stege (13a, 13b) mit einer Kegelspitze (15) auf die Bohrung (12) weisend angeordnet ist.

2. Wasserstrahlpumpe nach Anspruch 1,
dadurch **gekennzeichnet**,
daß die schmalen Stege von zwei sich gegenüberliegenden Stahlschweißdrähten (13a, 13b) gebildet werden.

3. Wasserstrahlpumpe nach Anspruch 1 oder 2,
dadurch **gekennzeichnet**,
daß der Durchmesser (b) der Basisfläche (16) der Kegelspitze (15) zwischen 15 bis 35% größer als der Durchmesser (a) der Bohrung (12) in der Tragplatte (11) ist.

4. Wasserstrahlpumpe nach einem der Ansprüche 1 bis 3,
dadurch **gekennzeichnet**,
daß der Neigungswinkel (α) der Kegelwand zur Kegelmittelachse (M_{S}) zwischen 10 und 14°, vorzugsweise 12° beträgt.

5. Wasserstrahlpumpe nach wenigstens einem der vorangegangenen Ansprüche,
dadurch **gekennzeichnet**,
daß der Stift (14) ein im Durchmesser runder Stift ist, an dessen einem Ende die Kegelspitze (15) ausgebildet ist.

6. Wasserstrahlpumpe nach wenigstens einem der vorangegangenen Ansprüche,
dadurch **gekennzeichnet**,
daß die Gesamtlänge (1) des Stiftes (14) von seinem stromabwärts gelegenen Ende (14a) bis zur Spitze (14b) der Kegelspitze (15) der dreifachen Kegelhöhe (H_{K}) entspricht.

7. Wasserstrahlpumpe nach wenigstens einem der vorangegangenen Ansprüche,
dadurch **gekennzeichnet**,
daß die Stege (13a, 13b) vom äußeren Randbereich der Tragplatte (11) zum stromabwärts gelegenen Ende (14a) des Stiftes (14) verlaufen.

8. Wasserstrahlpumpe nach wenigstens einem der vorangegangenen Ansprüche,
dadurch **gekennzeichnet**,
daß die Injektordüse (4) so angeordnet ist, daß das stromabwärts gelegenen Ende (14a) des Stiftes (14) in der Mittelachse (M_{A}) der Absaugöffnung (6) angeordnet ist.

9. Wasserstrahlpumpe nach wenigstens einem der vorangegangenen Ansprüche,
dadurch **gekennzeichnet**,
daß bei einem Pumpenrohrinnendurchmesser (Pᵢ) von 80mm der Innendurchmesser (D_{I}) des Injektorrohres (3) 28mm, der Durchmesser (a) der Bohrung (12) in der Tragplatte (11) 5mm und der Durchmesser (b) der Basisfläche (16) der Kegelspitze (15) 6mm beträgt.

10. Wasserstrahlpumpe nach wenigstens einem der vorangegangenen Ansprüche,
dadurch **gekennzeichnet**,
daß bei einem Pumpenrohrinnendurchmesser (Pᵢ) von 100mm der Innendurchmesser (D_{I}) des Injektorrohres (3) 28mm, der Durchmesser (a) der Bohrung (12) in der Tragplatte (11) 6,2mm und der Durchmesser (b) der Basisfläche (16) der Kegelspitze (15) 8mm beträgt.

11. Wasserstrahlpumpe nach wenigstens einem der vorangegangenen Ansprüche,
dadurch **gekennzeichnet**,
daß bei einem Pumpenrohrinnendurchmesser (P_{I}) von 125mm der Innendurchmesser (D_{I}) des Injektorrohres (3) 28mm, der Durchmesser (a) der Bohrung (12) in der Tragplatte (11) 7,7mm und der Durchmesser (b) der Basisfläche (16) der Kegelspitze (15) 10mm beträgt.

12. Wasserstrahlpumpe nach wenigstens einem der vorangegangenen Ansprüche,
dadurch **gekennzeichnet**,
daß am stromabwärts liegenden Ende (9) des Pumpenrohres (5) ein Auffangbehälter (7) für Wasser und Staub angeordnet ist.

13. Wasserstrahlpumpe nach wenigstens einem der vorangegangenen Ansprüche,
dadurch **gekennzeichnet**,
daß der Auffangbehälter (7) in der Art eines Überlaufbehälters ausgebildet ist, wobei das stromabwärts liegende Ende (9) des Pumpenrohres (5) in den Auffangbehälter (7) derart eingesetzt ist, daß seine Unterkante (10) unterhalb einer Überlaufkante (17) des Auffangbehälters (7) liegt.

14. Wasserstrahlpumpe nach wenigstens einem der vorangegangenen Ansprüche,
dadurch **gekennzeichnet**,
daß im Boden (18) des Auffangbehälters (7) eine verschließbare Leerlauföffnung (19) angeordnet ist.

15. Wasserstrahlpumpe nach wenigstens einem der vorangegangenen Ansprüche,
dadurch **gekennzeichnet**,
daß sie mit ihrer Absaugöffnung (6) an einem Kieselguranrührbehälter (2) angeordnet ist.

## Claims

1. Water-jet pump for extracting and condensing dust-containing gases from a reservoir (2), having a pump tube (5), at the one end of which there is disposed an injector tube (3) displaying an injector nozzle (4) for directing a water jet into the pump tube (5), so that a vacuum area is created in the pump tube (5) on the rear side of the water jet, and having an extraction opening which opens out, in the vacuum area, into the pump tube, characterised in that the injector nozzle (4) exhibits a bearing plate (11) having a bore (12) reducing the diameter (DI) of the injector tube (3), and in that, on the downstream side (11a) of the bearing plate, a pin (14) is disposed by means of narrow bars (13a, 13b) such that it points with a conical tip (15) at the bore (12).

2. Water-jet pump according to Claim 1, characterised in that the narrow bars are formed by two mutually facing steel welding wires (13a, 13b).

3. Water-jet pump according to Claim 1 or 2, characterised in that the diameter (b) of the base (16) of the conical tip is between 15 and 35% larger than the diameter (a) of the bore (12) in the bearing plate (11).

4. Water-jet pump according to one of Claims 1 to 3, characterised in that the angle of inclination (α) of the cone wall to the centre axis of the cone (Mₛ) measures between 10 and 14°, preferably 12°.

5. Water-jet pump according to at least one of the preceding claims, characterised in that the pin (14) is a pin of circular diameter, at the one end of which the conical tip (15) is configured.

6. Water-jet pump according to at least one of the preceding claims, characterised in that the total length (l) of the pin (14) from its downstream end (14a) to the apex (14b) of the conical tip (15) is equivalent to three times the height of the cone (H_{K}).

7. Water-jet pump according to at least one of the preceding claims, characterised in that the bars (13a, 13b) run from the outer border area of the bearing plate (11) to the downstream end (14a) of the pin (14).

8. Water-jet pump according to at least one of the preceding claims, characterised in that the injector nozzle (4) is disposed such that the downstream end (14a) of the pin (14) is disposed in the centre axis (M_{A}) of the extraction opening (6).

9. Water-jet pump according to at least one of the preceding claims, characterised in that, where the inner diameter (Pᵢ) of the pump tube measures 80 mm, the inner diameter (D_{I}) of the injector tube (3) measures 28 mm, the diameter (a) of the bore (12) in the bearing plate (11) measures 5 mm and the diameter (b) of the base (16) of the conical tip (15) measures 6 mm.

10. Water-jet pump according to at least one of the preceding claims, characterised in that, where the inner diameter (Pᵢ) of the pump tube measures 100 mm, the inner diameter (D_{I}) of the injector tube (3) measures 28 mm, the diameter (a) of the bore (12) in the bearing plate (11) measures 6.2 mm and the diameter (b) of the base (16) of the conical tip (15) measures 8 mm.

11. Water-jet pump according to at least one of the preceding claims, characterised in that, where the inner diameter (Pᵢ) of the pump tube measures 125 mm, the inner diameter (D_{I}) of the injector tube (3) measures 28 mm, the diameter (a) of the bore (12) in the bearing plate (11) measures 7.7 mm and the diameter (b) of the base (16) of the conical tip (15) measures 10 mm.

12. Water-jet pump according to at least one of the preceding claims, characterised in that a collecting reservoir (7) for water and dust is disposed at the dowstream end (9) of the pump tube (5).

13. Water-jet pump according to at least one of the preceding claims, characterised in that the collecting reservoir (7) is configured in the style of an overflow reservoir, the downstream end (9) of the pump tube (5) being inserted into the collecting reservoir (7) in such a way that its lower edge (10) lies beneath the overflow edge (17) of the collecting reservoir (7).

14. Water-jet pump according to at least one of the preceding claims, characterised in that a closable idle opening (19) is disposed in the bottom (18) of the collecting reservoir (7).

15. Water-jet pump according to at least one of the preceding claims, characterised in that it is disposed such that its extraction opening (6) is up against a kieselguhr mixing reservoir (2).

## Revendications

1. Ejecteur à eau pour l'aspiration et la précipitation de gaz chargés de poussière dans un réservoir (2), comprenant un tuyau de pompe (5) à l'une des extrémités duquel est dispose un tube d'injection (3) avec un gicleur (4) pour l'injection d'un jet d'eau dans le tuyau de pompe (5) de façon à créer dans le tuyau de pompe (5), sur la face arrière du jet d'eau, une zone de dépression, et une ouverture d'aspiration qui débouche dans le tuyau de pompe dans la zone de dépression, **caractérisé en ce** que le gicleur (4) comprend une plaque d'appui (11) avec un alésage (12) réduisant le diamètre (D_{I}) du tube d'injection (3), et que du côté aval (11a) de la plaque d'appui est disposée au moyen d'étroites nervures (13a, 13b), une tige (14) orientée avec une pointe conique (15) vers l'alésage (12).

2. Ejecteur à eau selon la revendication 1, caractérisé en ce que les étroites nervures sont constituées par deux baguettes d'apport en acier (13a, 13b) placées en face l'une de l'autre.

3. Ejecteur à eau selon l'une des revendications 1 ou 2, caractérisé en ce que le diamètre (b) de la surface de base (16) de la pointe conique (15) est supérieur de 15 à 35 % au diamètre (a) de l'alésage (12) dans la plaque d'appui (11).

4. Ejecteur à eau selon l'une des revendications 1 à 3, caractérisé en ce que l'angle d'inclinaison (α) de la paroi du cône par rapport à l'axe médian (Ms) du cône est compris entre 10 et 14°, de préférence 12°.

5. Ejecteur à eau selon l'une quelconque des revendications précédentes, caractérisé en ce que la tige (14) est une tige de section circulaire à l'une des extrémités de laquelle est conformée la pointe conique (15).

6. Ejecteur à eau selon l'une quelconque des revendications précédentes, caractérisé en ce que la longueur totale (1) de la tige (14) entre son extrémité (14a) en aval et la pointe (14b) de la pointe conique (15) correspond à trois fois la hauteur du cône (H_{K}).

7. Ejecteur à eau selon l'une quelconque des revendications précédentes, caractérisé en ce que les nervures (13a, 13b) s'étendent de la périphérie extérieure de la plaque d'appui (11) jusqu'à l'extrémité (14a) de la tige (14) située en aval.

8. Ejecteur à eau selon l'une quelconque des revendications précédentes, caractérisé en ce que le gicleur (4) est disposé de manière que l'extrémité (14a) de la tige (14) située en aval se trouve dans l'axe médian (M_{A}) de l'ouverture d'aspiration (6).

9. Ejecteur à eau selon l'une quelconque des revendications précédentes, caractérisé en ce que pour un diamètre intérieur du tuyau de pompe (Pᵢ) de 80 mm, le diamètre intérieur (D_{I}) du tube d'injection (3) est de 28 mm, le diamètre (a) de l'alésage (12) dans la plaque d'appui (11) est de 5 mm et le diamètre (b) de la surface de base (16) de la pointe conique (15) est de 6 mm.

10. Ejecteur à eau selon l'une quelconque des revendications précédentes, caractérisé en ce que pour un diamètre intérieur du tuyau de pompe (Pᵢ) de 100 mm, le diamètre intérieur (D_{I}) du tube d'injection (3) est de 28 mm, le diamètre (a) de l'alésage (12) dans la plaque d'appui (11) est de 6,2 mm et le diamètre (b) de la surface de base (16) de la pointe conique (15) est de 8 mm.

11. Ejecteur à eau selon l'une quelconque des revendications précédentes, caractérisé en ce que pour un diamètre intérieur du tuyau de pompe (P_{I}) de 125 mm, le diamètre intérieur (D_{I}) du tube d'injection (3) est de 28 mm, le diamètre (a) de l'alésage (12) dans la plaque d'appui (11) est de 7,7 mm et le diamètre (b) de la surface de base (16) de la pointe conique (15) est de 10 mm.

12. Ejecteur à eau selon l'une quelconque des revendications précédentes, caractérisé en ce qu'à l'extrémité (9) du tuyau de pompe (5) située en aval est disposé un collecteur (7) pour l'eau et la poussière.

13. Ejecteur à eau selon l'une quelconque des revendications précédentes, caractérisé en ce que le collecteur (7) est conformé à la manière d'un réservoir à débordement, l'extrémité (9) du tuyau de pompe (5) situé en aval étant engagée dans le collecteur (7) de manière que son bord inférieur (10) se situe en dessous d'un bord-déversoir (17) du collecteur (7).

14. Ejecteur à eau selon l'une quelconque des revendications précédentes, caractérisé en ce que dans le fond (18) du collecteur (7) est disposée une ouverture de vidange (19) obturable.

15. Ejecteur à eau selon l'une quelconque des revendications précédentes, caractérisé en ce qu'il est monté avec son ouverture d'aspiration (6), sur une cuve mélangeuse de diatomite (2).
